# EUROPÄISCHE PATENTANMELDUNG

(11) **EP 1 503 391 A1**
(43) Veröffentlichungstag der Anmeldung: **02.02.2005**
(21) Anmeldenummer: 04405427.8
(22) Anmeldetag: 07.07.2004
(51) Int. Cl.: H01H 19/58, H01H 1/40, H01H 11/06, H01H 19/10

(54) **Codierschalter**

(30) Priorität: 29.07.2003 EP 03405566
(71) Anmelder: ELMA Electronic AG, 8620 Wetzikon (CH)
(72) Erfinder: Bianco, Lucio, 8645 Jona (CH)
(74) Vertreter: Sulzer Management AG

(57) **Zusammenfassung**

Ein Rotor (1) für einen Codierschalter ist mit Leiterbahnen (7) versehen, die derart auf einer Oberfläche des Rotors (1) ausgebildet sind, dass die Leiterbahnen eine gewünschte Codierung festlegen, wobei die Leiterbahnen eine oder mehrere leitende Schichten oder Folien umfassen, die nachträglich auf den bereits geformten Rotor (1) aufgebracht sind.

## Beschreibung

Die Erfindung betrifft einen Rotor für einen Codierschalter gemäss Oberbegriff von Anspruch 1 und einen Codierschalter mit einem derartigen Rotor sowie ein Verfahren zum Herstellen eines derartigen Rotors.

Eine typische Ausführungsform eines herkömmlichen Codierschalters umfasst eine mechanische Codierscheibe mit Vertiefungen und/oder Buckeln, die drehbar gelagert ist, und eine Kontaktanordnung mit Öffner- und/oder Schliesskontakten, die durch die Vertiefungen beziehungsweise Buckel auf der Codierscheibe betätigt werden. Je nach Drehwinkel der Codierscheibe werden die der gewünschten Codierung entsprechenden Kontakte hergestellt. Ein derartiger Codierschalter wird in der Patentschrift US 4 822 960 beschrieben. Der beschriebene Codierschalter hat den Nachteil, dass die Herstellung vergleichsweise aufwändig ist, da für die Kontakte im Allgemeinen zwei Formteile erforderlich sind. Nachteilig ist auch, dass das Öffnen und Schliessen der Kontakte durch Auslenkung eines federnden Kontaktelementes erfolgt, was zwangsläufig mit einem Prellen der Kontakte verbunden ist.

Aufgabe der Erfindung ist es, einen Rotor für einen Codierschalter und einen Codierschalter mit einem derartigen Rotor zur Verfügung zu stellen, die eine wirtschaftliche Herstellung des Codierschalters aus wenigen Teilen ermöglichen. Zusätzlich sollen die Eigenschaften des Rotors dazu beitragen, das Kontaktprellen gegenüber dem genannten Stand der Technik zu reduzieren. Eine weitere Aufgabe der Erfindung besteht darin, ein Verfahren zum Herstellen eines derartigen Rotors zur Verfügung zu stellen.

Diese Aufgabe wird erfindungsgemäss durch den in Anspruch 1 definierten Rotor und den in Anspruch 6 definierten Codierschalter gelöst, sowie durch das in Anspruch 9 definierte Verfahren.

Der erfindungsgemässe Rotor ist mit einer oder mehreren Leiterbahnen versehen ist, die derart auf einer Oberfläche des Rotors ausgebildet sind, dass die Leiterbahnen eine gewünschte Codierung festlegen, beispielsweise eine binäre 8-4-2-1-Codierung. Zusätzlich sind die Leiterbahnen nachträglich auf den bereits geformten Rotor aufgebracht. Vorzugsweise umfassen die Leiterbahnen eine oder mehrere leitende Schichten oder Folien, insbesondere eine Kupferfolie. Vorzugsweise ist die Oberfläche der Leiterbahnen im Wesentlichen bündig mit der Oberfläche des bereits geformten Rotors.

In einer bevorzugten Ausführungsform umfassen die Leiterbahnen eine nach einem Heissprägefolienverfahren aufgebrachte Metallfolie, insbesondere eine Kupferfolie.

In einer weiteren bevorzugten Ausführungsform sind am Rotor mindestens zwei mechanische Anschlagelemente vorgesehen. Vorzugsweise sind die mindestens zwei mechanischen Anschlagelemente in axialer Richtung versetzt am Rotor angeordnet. Ein Rotor mit mindestens zwei mechanischen Anschlagelementen beziehungsweise ein Codierschalter mit einem derartigen Rotor kann auch als unabhängiger Gegenstand aufgefasst werden, der in einer eigenen Anmeldung geschützt werden könnte.

Weiter umfasst die Erfindung einen Codierschalter mit einem Rotor gemäss oben stehender Beschreibung und mit Kontaktelementen, vorzugsweise Kontaktfedern, um die auf dem Rotor aufgebrachten Leiterbahnen zu kontaktieren.

In einer bevorzugten Ausführungsform umfasst der Codierschalter zusätzlich eine Rastfeder, an der zwei Rastelemente ausgebildet sind. Vorzugsweise ist die Rastfeder mit den Rastelementen einstückig ausgebildet. Vorzugsweise ist die Rastfeder in den Rotor einsetzbar. Vorzugsweise liegen die zwei Rastelemente einander bezüglich des Rotors diametral gegenüber. Die im vorliegenden Codierschalter verwendete Rastfeder kann auch als unabhängiger Gegenstand aufgefasst werden, der in einer eigenen Anmeldung geschützt werden könnte.

Weiter umfasst die Erfindung ein Verfahren zur Herstellung eines Rotors für einen Codierschalter, in welchem Verfahren zuerst ein Rotor oder ein Teil eines Rotors geformt wird und danach auf einer Oberfläche des geformten Rotors oder Rotorteiles Leiterbahnen aufgebracht werden, die eine gewünschte Codierung festlegen. Vorzugsweise werden die Leiterbahnen mittels eines Heissprägefolienverfahrens aufgebracht.

Der erfindungsgemässe Rotor hat den Vorteil, dass er vergleichsweise günstig hergestellt werden kann, beispielsweise indem zuerst ein der Form des Rotors entsprechender Spritzgussteil hergestellt wird und danach auf einer Oberfläche des Spritzgussteiles Leiterbahnen aufgebracht werden. Für beide Arbeitsschritte stehen wirtschaftliche Massenfertigungsverfahren zur Verfügung. Diese Art der Rotorherstellung ist auch flexibel, da für eine Änderung der Codierung im allgemeinen ein neues Formwerkzeug für die Leiterbahnen genügt. Weiter von Vorteil ist, dass ein Codierschalter mit einem derartigen Rotor wirtschaftlich hergestellt werden kann, da zusätzlich zum Rotor lediglich ein Gehäuse, eine Kontaktebene mit Kontaktelementen und eine Rastfeder benötigt werden, um den Codierschalter zu vervollständigen. Dank der geringen Anzahl der Teile ist der Zusammenbau des Codierschalters einfach und wirtschaftlich umzusetzen.

Werden die Leiterbahnen beispielsweise mittels eines Heissprägefolienverfahrens auf den Rotor aufgebracht, so sind die Oberflächen der Leiterbahnen im Wesentlichen bündig mit der Oberfläche des Rotors. Bei einer Drehung des Rotors erfahren die Kontaktelemente demzufolge praktische keine Auslenkung, sodass das Kontaktprellen gering ist. In einer Ausführungsvariante sind mindestens zwei Anschlagelemente am Rotor vorgesehen, womit ein höheres Anschlagmoment erzielt werden kann, was besonders bei sehr kleinen Codierschaltern wichtig ist.

Weitere vorteilhafte Ausführungsformen gehen aus den abhängigen Ansprüchen und der Zeichnung hervor.

Im Folgenden wird die Erfindung an Hand des Ausführungsbeispiels und an Hand der Zeichnung näher erläutert. Es zeigen:
- Fig. 1: eine Schrägansicht eines Ausführungsbeispiels eines Rotors gemäss vorliegender Erfindung,
- Fig. 2: eine weitere Schrägansicht desselben Ausführungsbeispiels und
- Fig. 3: eine Explosionszeichnung eines Ausführungsbeispiels eines Codierschalters gemäss vorliegender Erfindung.

Fig. 1 und Fig. 2 zeigen zwei verschiedene Schrägansichten eines Ausführungsbeispiels eines Rotors gemäss vorliegender Erfindung. Der Rotor 1 umfasst im Ausführungsbeispiel einen Rotorteil 2, der beispielsweise zylinderförmig ausgebildet ist. Der Rotorteil 2 ist mit einer oder mehreren Leiterbahnen 7 versehen, die derart geformt sind, dass sie, in Verbindung mit entsprechend angeordneten elektrischen Kontaktelementen, eine gewünschte Codierung festlegen, z.B. eine binäre 8-4-2-1-Codierung oder eine davon abgeleitete BCD-Codierung, wobei die Leiterbahnen nachträglich auf den bereits geformten Rotor 1 beziehungsweise den bereits geformten Rotorteil 2 aufgebracht sind. Die Leiterbahnen 7 umfassen eine oder mehrere leitende Schichten oder Folien, vorzugsweise eine Metallfolie, wie z.B. eine Kupferfolie. Zweckmässigerweise ist die Oberfläche der Leiterbahnen im Wesentlichen bündig mit der Oberfläche des bereits geformten Rotors oder Rotorteiles. In einer bevorzugten Ausführungsvariante umfassen die Leiterbahnen 7 eine nach dem Heissprägefolienverfahren aufgebrachte Metallfolie, vorzugsweise eine Kupferfolie.

Im Ausführungsbeispiel sind die Leiterbahnen 7 auf der kreisförmigen Grundfläche des zylinderförmigen Rotorteiles 2 aufgebracht. Selbstverständlich können die Leiterbahnen auf einer beliebigen ebenen Fläche des Rotors 1 oder Rotorteiles 2, die senkrecht zur Rotorachse steht, aufgebracht werden. Auch eine Anordnung der Leiterbahnen auf einer Mantelfläche ist möglich.

In einer weiteren Ausführungsvariante ist der Rotorteil 2 mit einer Vorrichtung verbunden, um den Rotorteil 2 zu drehen. Diese Vorrichtung ist im Ausführungsbeispiel als Drehachse 3 ausgebildet. Es ist aber auch möglich, den Rotorteil 2 mit einem Schlitz zu versehen, sodass der Rotorteil 2 mit einem Werkzeug gedreht werden kann.

In einer bevorzugten Ausführungsvariante sind am Rotor 1 beziehungsweise am Rotorteil 2 mindestens zwei mechanische Anschlagelemente 4.1, 4.2 ausgebildet, um mit entsprechend angeordneten Anschlagelementen in einem Gehäuse oder Gehäuseteil des Codierschalters zusammenzuwirken. Durch die Verteilung des Anschlagmomentes auf mehrere Anschlagelemente kann ein höheres Anschlagmoment erzielt werden, was besonders für sehr kleine Codierschalter wichtig ist. In einer weiteren bevorzugten Ausführungsvariante sind die Anschlagelemente 4.1, 4.2 in axialer Richtung versetzt am Rotor 1 und/oder Rotorteil 2 angeordnet.

In dem in Fig. 3 gezeigten Ausführungsbeispiel eines Codierschalters gemäss vorliegender Erfindung umfasst der Codierschalter 10 einen Rotor 1, vorzugsweise einen Rotor wie er in den vorangehenden Abschnitten beschrieben wurde, einen ersten Gehäuseteil 8, einen zweiten Gehäuseteil 9 mit Kontaktelementen 9a, die z.B. als Federkontakte ausgebildet sein können, und eine Rastfeder 6. Vorzugsweise weist der Rotor 1 und/oder Rotorteil 2 eine Aussparung 5 auf (siehe Fig. 1), in welche die Rastfeder 6 eingesetzt werden kann. Beim Zusammenbau des Codierschalters 10 wird der Rotor 1 mit der Rastfeder 6 in den ersten Gehäuseteil 8 eingesetzt und anschliessend die beiden Gehäuseteile 8 und 9 miteinander verbunden, beispielsweise indem die mit entsprechenden Verbindungselementen versehenen Gehäuseteile ineinander geschoben werden. Da nur wenige Teile vorhanden sind, ist der Zusammenbau einfach und wirtschaftlich. Bei Bedarf kann der Zusammenbau automatisiert werden.

In einer bevorzugten Ausführungsform umfasst die Rastfeder 6 zwei Rastelemente 6a, 6b (siehe Figuren 1 und 2), um mit entsprechenden Vertiefungen in einem der Gehäuseteile 8, 9 des Codierschalters 10 zusammenzuwirken. Vorzugsweise ist die Rastfeder 6 mit den Rastelementen 6a, 6b einstückig ausgebildet. Vorzugsweise ist die Rastfeder 6 aus einem Federband, beispielsweise aus Federbandstahl, geformt. Vorzugsweise ist das Federband der in den Codierschalter eingesetzten Rastfeder im Wesentlichen parallel zur Rotorachse angeordnet. Dank der parallelen Ausrichtung des Federbandes zur Rotorachse können hohe Rastmomente erzielt werden. Mit Vorteil liegen die beiden Rastelemente 6a, 6b der in den Codierschalter eingesetzten Rastfeder einander bezüglich der Rotorachse diametral gegenüber. Dank der gegenüberliegenden Rastelemente wird eine einseitige Belastung der Rotorlagerung vermieden.

In einer bevorzugten Ausführungsform eines Verfahrens zur Herstellung eines Rotors für einen Codierschalter gemäss vorliegender Erfindung wir zuerst ein Rotor 1 oder Rotorteil 2 geformt, beispielsweise als Spritzgussteil, der z.B. aus Kunststoff bestehen kann. Danach werden in einem weiteren Schritt auf einer Oberfläche des geformten Rotors 1 beziehungsweise Rotorteiles 2 Leiterbahnen 7 aufgebracht, die eine gewünschte Codierung festlegen, beispielsweise eine binäre 8-4-2-1-Codierung oder eine davon abgeleitete BCD-Codierung. In einer bevorzugten Ausführungsvariante ist der geformte Rotor 1 zusammen mit allfälligen weiteren Teilen, wie beispielsweise einer Drehachse 3 oder Anschlagelementen 4.1, 4.2, einstückig ausgebildet.

In einer bevorzugten Ausführungsvariante werden die Leiterbahnen 7 mittels eines Heissprägefolienverfahrens aufgebracht. In einem derartigen Heissprägefolienverfahren werden die Konturen der Leiterbahnen 7 beispielsweise aus einer Metallfolie, z.B. einer Kupferfolie von geeigneter Dicke, die vorzugsweise zwischen 12 und 100 µm und typisch bei 35 µm liegt, ausgestanzt und die ausgestanzten Leiterbahnen mit einem beheizten Stempel auf den Rotor 1 beziehungsweise Rotorteil 2 aufgebracht, beispielsweise indem die Leiterbahnen 7 mittels des beheizten Stempels auf den Rotor 1 beziehungsweise Rotorteil 2 gedrückt werden. Vorzugsweise wird zum Ausstanzen und Aufbringen der Leiterbahnen derselbe Stempel verwendet. Vorteilhafterweise wird zum Aufbringen der Leiterbahnen 7 auf den Rotor 1 beziehungsweise Rotorteil 2 zusätzlich eine Treatmentschicht vorgesehen, beispielsweise eine Treatmentschicht, die eine aufgerauhte und/oder oxidierte Oberflächenschicht umfasst, um eine gute Haftung auf Kunststoff zu gewährleisten. In einer Ausführungsvariante umfasst die Treatmentschicht einen mittels Wärme aktivierbaren Kleber, z.B. einen Schmelzkleber und/oder heiss aushärtenden Kleber. Vorteilhafterweise wird die Treatmentschicht auf der Rückseite der verwendeten Metallfolie beziehungsweise der Leiterbahnen 7 vorgesehen. Mit Vorteil werden die Leiterbahnen derart auf die Oberfläche des Rotors 1 beziehungsweise Rotorteiles 2 gedrückt, dass die Oberfläche der Leiterbahnen 7 im Wesentlichen bündig ist mit der Oberfläche des Rotors 1 beziehungsweise Rotorteiles 2.

Der oben beschriebene Rotor gemäss vorliegender Erfindung hat den Vorteil, dass er vergleichsweise günstig hergestellt werden kann, da für die Herstellung lediglich zwei Verfahrensschritte erforderlich sind, das Herstellen des Rotorformteiles und das Aufbringen der Leiterbahnen. Für beide Vefahrensschritte stehen, wie oben ausgeführt, geeignete Massenfertigungsverfahren zur Verfügung. Von Vorteil ist insbesondere, dass auch ein Codierschalter mit einem derartigen Rotor wirtschaftlich hergestellt werden kann, da neben dem Rotor nur wenige zusätzliche Teile erforderlich sind. Der Codierschalter des oben beschriebenen Ausführungsbeispiels besteht aus lediglich vier Teilen, die einfach zusammengebaut werden können.

## Patentansprüche

1. Rotor für einen Codierschalter, welcher Rotor (1) mit einer oder mehreren Leiterbahnen (7) versehen ist, die derart auf einer Oberfläche des Rotors (1) ausgebildet sind, dass die Leiterbahnen (7) eine gewünschte Codierung festlegen, **dadurch gekennzeichnet, dass** die Leiterbahnen (7) nachträglich auf den bereits geformten Rotor (1) aufgebracht sind.

2. Rotor nach Anspruch 1, wobei die Leiterbahnen (7) eine oder mehrere leitende Schichten oder Folien, insbesondere eine Kupferfolie umfassen, und/oder wobei die Oberfläche der Leiterbahnen (7) im Wesentlichen bündig ist mit der Oberfläche des bereits geformten Rotors (1).

3. Rotor nach einem der Ansprüche 1 oder 2, wobei die Leiterbahnen (7) eine nach einem Heissprägefolienverfahren aufgebrachte Metallfolie, insbesondere Kupferfolie umfassen.

4. Rotor nach einem der Ansprüche 1 bis 3, **dadurch gekennzeichnet, dass** am Rotor mindestens zwei mechanische Anschlagelemente (4.1, 4.2) vorgesehen sind.

5. Rotor nach Anspruch 4, wobei die mindestens zwei mechanischen Anschlagelemente (4.1, 4.2) in axialer Richtung versetzt am Rotor angeordnet sind.

6. Codierschalter umfassend einen Rotor (1) nach einem der Ansprüche 1 bis 5 und Kontaktelemente 9a, insbesondere Kontaktfedern, um die Leiterbahnen (7) zu kontaktieren.

7. Codierschalter nach Anspruch 6, **dadurch gekennzeichnet, dass** der Codierschalter zusätzlich eine Rastfeder (6), insbesondere eine einstückige Rastfeder, mit mindestens zwei Rastelementen (6a, 6b) umfasst.

8. Codierschalter nach einem der Ansprüche 6 oder 7, wobei die Rastfeder (6) in den Rotor (1) einsetzbar ist, und/oder wobei die zwei Rastelemente (6a, 6b) einander bezüglich des Rotors (1) diametral gegenüber liegen.

9. Verfahren zur Herstellung eines Rotors für einen Codierschalter, **dadurch gekennzeichnet,**
**dass** zuerst ein Rotor (1) oder ein Rotorteil geformt wird, und
**dass** danach auf einer Oberfläche des geformten Rotors oder Rotorteiles Leiterbahnen (7) aufgebracht werden, die eine gewünschte Codierung festlegen.

10. Verfahren nach Anspruch 9, wobei die Leiterbahnen (7) mittels eines Heissprägefolienverfahrens aufgebracht werden.
